# EUROPÄISCHE PATENTSCHRIFT

(11) **EP 2 646 670 B1**
(45) Veröffentlichungstag und Bekanntmachung des Hinweises auf die Patenterteilung: **06.05.2015**
(21) Anmeldenummer: 11776376.3
(22) Anmeldetag: 29.10.2011
(51) Int. Cl.: F02D 41/24, F02D 41/26, G06F 21/00

(54) **VERFAHREN ZUM REVERSIBLEN, MANIPULATIONSSICHEREN CODIEREN EINES MOTORSTEUERGERÄTS FÜR EIN KRAFTFAHRZEUG UND MOTORSTEUERGERÄT**
METHOD FOR REVERSIBLY CODING AN ENGINE CONTROLLER FOR A MOTOR VEHICLE IN MANIPULATION-PROOF FASHION, AND ENGINE CONTROLLER
PROCÉDÉ DE CODAGE RÉVERSIBLE ANTIMANIPULATION D'UN APPAREIL DE COMMANDE DE MOTEUR POUR UN VÉHICULE AUTOMOBILE ET APPAREIL DE COMMANDE DE MOTEUR APPROPRIÉ

(30) Priorität: 04.12.2010 DE 102010053488
(43) Veröffentlichungstag der Anmeldung: 09.10.2013
(73) Patentinhaber: Audi AG, 85045 Ingolstadt (DE)
(72) Erfinder: HERZ, Jörg, 85139 Wettstetten (DE); BRECHT, Richard, 74172 Neckarsulm (DE)
(74) Vertreter: Brandt, Kai
(86) Internationale Anmeldenummer: PCT/EP2011/005483
(87) Internationale Veröffentlichungsnummer: WO 2012/072171

(56) Entgegenhaltungen:
- EP-A2- 1 128 242
- DE-A1- 10 238 093
- DE-A1- 10 238 095
- US-A1- 2004 117 106

## Beschreibung

Die Erfindung betrifft ein Verfahren zum reversiblen, manipulationssicheren Codieren eines Motorsteuergeräts für ein Kraftfahrzeug sowie ein Motorsteuergerät zur Verwendung bei einem solchen Verfahren.

Motorsteuergeräte für Kraftfahrzeuge sind inzwischen weithin bekannt und für die Steuerung, Regelung und Überwachung von Motorfunktionen ausgebildet. Für Motorsteuergeräte ist es bekannt, bei änderbaren Eigenschaften eines Kraftfahrzeugs auch Software und/oder Elektronik für unterschiedliche solcher Betriebseigenschaften vorzusehen. Die Einstellung des Motorsteuergeräts auf solche Betriebseigenschaften eines Kraftfahrzeugs wird im Übrigen auch Codierung genannt. Bezüglich solcher Betriebseigenschaften, die sich während der Lebenszeit eines Kraftfahrzeugs ändern können, ist folglich eine Umcodierung möglich.

Jedoch existieren Betriebseigenschaften eines Kraftfahrzeugs, die einer solchen Umcodierung aus verschiedensten Gründen nicht zugänglich sein dürfen, so dass Steuergeräte speziell für diese Betriebseigenschaften, im Folgenden erste Betriebseigenschaften genannt, ausgelegt und entwickelt werden. Beispielsweise darf die Abgasbehandlung des Kraftfahrzeugs nicht umcodiert werden, nachdem eine Umcodierung andere Fehlerprotokolle bzw. Anzeigen aktivieren würde, die beispielsweise eine Manipulation bei einer Inspektion erlauben würden. Mithin existieren teilweise gesetzliche Regelungen, die eine Umcodierung eines Motorsteuergeräts bezüglich erster Betriebseigenschaften nicht erlauben. So existieren beispielsweise in Deutschland Regelungen für die Leistung, die Abgasbehandlung bzw. die Aktivierung/Deaktivierung einer Start-Stopp-Funktionalität.

Nachdem mithin Motorsteuergeräte gezielt auf diese ersten Betriebseigenschaften hin ausgelegt werden, steigt nicht nur die Anzahl der Software- und Hardware-Varianten, um den unterschiedlichsten Anforderungen gerecht zu werden, sondern es werden auch eine Vielzahl von Motorsteuergerät-Varianten erzeugt, was einen logistischen Aufwand mit sich bringt und die Handhabbarkeit und das Unterscheidungsvermögen bezüglich der verschiedenen Motorsteuergerät-Varianten negativ beeinflusst. Die wesentlichen Faktoren für die hohe Anzahl von Motorsteuergerät-Varianten sind beispielsweise unterschiedliche Leistungsvarianten, unterschiedliche Getriebevarianten, unterschiedliche Abgasbehandlungsvarianten, Start-Stopp-Funktionalität oder keine Start-Stopp-Funktionalität sowie unterschiedliche Maximalgeschwindigkeiten. Es entstehen mithin hohe Kosten durch die Erstellung und Pflege der jeweiligen Motorsteuergerät-Varianten in der Entwicklung, hohen logistischen Aufwand in der Produktion sowie hohen logistischen Aufwand im Kundendienst. Auch bei der letztlichen Installation und Konfiguration der Motorsteuergeräte auf ein Kraftfahrzeug müssen die unterschiedlichen Varianten abgegriffen werden.

Der Erfindung liegt daher die Aufgabe zugrunde, eine Möglichkeit anzugeben, mit einem einzigen Motorsteuergerät unterschiedliche erste Betriebseigenschaften abdecken zu können.

Zur Lösung dieser Aufgabe ist erfindungsgemäß ein Verfahren zum reversiblen, manipulationssicheren Codieren eines Motorsteuergeräts für ein Kraftfahrzeug, welches zur Verwendung in Kraftfahrzeugen mit unterschiedlichen Betriebseigenschaften ausgebildet ist, vorgesehen, wobei wenigstens eine erste Betriebseigenschaft unveränderbar für ein Kraftfahrzeug festgelegt wird, bei welchem Verfahren bei der Inbetriebnahme des Steuergeräts die erste Betriebseigenschaft während und/oder nach einem Authentifizierungsvorgang in das Motorsteuergerät derart eingespeichert wird, dass sie nur während und/oder nach einem weiteren Authentifizierungsvorgang änderbar ist.

Es wird demnach vorgeschlagen, ein Motorsteuergerät vorzusehen, welches zumindest einen Teil der im Stand der Technik bekannten Motorsteuergerät-Varianten zusammenfassen kann, mithin für mehrere Werte erster Betriebseigenschaften verwendbar ist. Um dies zu ermöglichen, ist vorgesehen, diese ersten Betriebseigenschaften, die für ein bestimmtes Kraftfahrzeug unveränderbar sein müssen, sei es, um Manipulationen zu vermeiden und/oder aufgrund einer entsprechenden gesetzlichen Regelung, zum Zeitpunkt der Inbetriebnahme des Steuergeräts derart in das Motorsteuergerät zu codieren, dass sie für die Lebensdauer des Motorsteuergeräts in einem bestimmten Kraftfahrzeug unveränderbar und somit manipulationssicher abgelegt sind.

Um diesen Manipulationsschutz zu ermöglichen, ist die Einspeicherung nur während und/oder nach, insbesondere unmittelbar nach, einem Authentifizierungsvorgang, der mithin im Rahmen der Inbetriebnahme des Motorsteuergeräts durchgeführt wird, möglich. Mit besonderem Vorteil kann, vorauf im Folgenden noch näher eingegangen werden wird, der Authentifizierungsvorgang ein ohnehin im Rahmen der Inbetriebnahme des Motorsteuergeräts (und nur während dieser) bereits ablaufender Authentifizierungsvorgang sein, da dieser mithin mitgenutzt wird, um auch die Einstellung des Motorsteuergeräts bezüglich der ersten Betriebseigenschaft zu ermöglichen. Selbstverständlich ist auch ein dedizierter, speziell für die Einstellung der ersten Betriebseigenschaften vorgesehener Authentifizierungsvorgang denkbar. Im Rahmen eines solchen Authentifizierungsvorgangs können beispielsweise entsprechende im Motorsteuergerät und herstellerseitig vorliegende Schlüssel abgeglichen werden, so dass folglich ein schlüsselbasiertes Authentifizierungsverfahren als Authentifizierungsvorgang verwendet wird. Jedoch sind auch andere Arten der Authentifizierung denkbar.

Ein besonderer Vorteil des erfindungsgemäßen Verfahrens ergibt sich daraus, dass ein im Rahmen der Inbetriebnahme verwendeter Authentifizierungsvorgang genutzt wird, denn hierdurch wird es insbesondere möglich, bei einem weiteren solchen Authentifizierungsvorgang die ersten Betriebseigenschaften dennoch zu ändern, so dass beispielsweise ein gebrauchtes Motorsteuergerät in einem anderen und/oder deutlich veränderten Kraftfahrzeug weiter eingesetzt werden kann. Das bedeutet, es ist möglich, ein Motorsteuergerät bei einer Inbetriebnahme in einem neuen Kraftfahrzeug dennoch wieder - und auch für dieses neue Kraftfahrzeug unveränderbar und manipulationssicher - umzucodieren. Der im Rahmen der vorliegenden Erfindung ablaufende Vorgang kann mithin als "reversible Einmalcodierung" bezeichnet werden.

Durch diese reversible Einmalcodierung wird in einem Motorsteuergerät die Möglichkeit geschaffen, wesentliche Faktoren bzw. Betriebseigenschaften, beispielsweise bezüglich Leistung, Abgasbehandlung und Start-Stopp, manipulationssicher und codierbar im Motorsteuergerät abzulegen. Hierdurch ist es in Zukunft möglich, in einem einzigen Motorsteuergerät mehrere Varianten bezüglich der ersten Betriebseigenschaften zusammenzufassen, wodurch die Anzahl der Motorsteuergerät-Varianten deutlich reduziert wird, so dass folglich auch Kosten und logistischer Aufwand eingespart werden.

Wie bereits erwähnt, kann als erste Betriebseigenschaft die Leistung des Kraftfahrzeugs und/oder die Abgasbehandlung des Kraftfahrzeugs und/oder die Aktivierung oder Deaktivierung eines Start-Stopp-Betriebes verwendet werden. Selbstverständlich sind auch andere erste Betriebseigenschaften denkbar, die für ein Kraftfahrzeug unveränderbar und somit manipulationssicher im Motorsteuergerät gespeichert werden soll. Angemerkt sei an dieser Stelle zur Klarstellung, dass selbstverständlich das Motorsteuergerät weiterhin wie üblich für unterschiedliche Werte nicht den ersten Betriebseigenschaften entsprechender zweiter Betriebseigenschaften ausgelegt sein kann, die aber über einen üblichen Codiervorgang gesetzt werden können.

In weiterer Ausgestaltung des Verfahrens kann wenigstens ein Teil der ersten Betriebseigenschaften in einem Speicherelement des Steuergeräts, insbesondere einem EEPROM, gespeichert werden. Ein EEPROM erweist sich als besonders geeignet, nachdem es sich dabei bekanntlich um einen elektrisch löschbaren programmierbaren nur-Lesespeicher handelt, englisch "electrically erasable programmable read-only memory". So kann die Codierung sicher erhalten werden.

Vorzugsweise kann nach dem Speichern wenigstens des Teils der ersten Betriebseigenschaften ein den Schreibzugriff auf die Speicherplätze der ersten Betriebseigenschaften sperrendes Sperrbit gesetzt werden. Auf diese Weise ist eine elegante Lösung gegeben, um letztlich nach der Inbetriebnahme des Motorsteuergeräts in dem Kraftfahrzeug den Zugriff auf die entsprechenden Speicherplätze der ersten Betriebseigenschaften zu sperren; das Sperrbit entspricht also letztlich einer Art "Statusmerker", über den die Speicherplätze sozusagen "eingefroren" werden, so dass sie bis zu einem weiteren Inbetriebnahmevorgang unveränderbar und somit manipulationssicher bleiben.

Ein Lösen des Sperrbits ist mithin nur bei einer weiteren Inbetriebnahme des Motorsteuergeräts denkbar, so dass vorgesehen sein kann, dass im Rahmen und/oder unmittelbar nach Abschluss des Authentifizierungsvorgangs ein Sperrbit gelöst wird, so dass das Einspeichern wenigstens des Teils der ersten Betriebseigenschaften nach dem Authentifizierungsvorgang erfolgt. Es sei an dieser Stelle angemerkt, dass bei einer Inbetriebnahme selbstverständlich auch vorgesehen sein kann, insgesamt eine vorher gegebenenfalls vorhandene Codierung des Motorsteuergeräts zu löschen, so dass neben dem Sperrbit auch die Speicherplätze, insbesondere bezüglich der ersten Betriebseigenschaften, aber auch gegebenenfalls bezüglich weiterer, zweiter Betriebseigenschaften, wieder geleert werden.

Mit besonderem Vorteil kann in diesen Ausgestaltungen vorgesehen sein, dass wenigstens der Teil der ersten Betriebseigenschaften während der ersten Auswertung eines insbesondere auch die nicht den ersten Betriebseigenschaften entsprechenden zweiten Betriebseigenschaften definierenden Codierwortes gespeichert wird. Derartige Codierwörter sind grundsätzlich bekannt und enthalten in kompakter Form, beispielsweise als ein 10 Bit langes Codierwort, Werte der einzustellenden Betriebseigenschaften. Erfindungsgemäß enthält das Codierwort nun auch die ersten Betriebseigenschaften, welche bei der ersten Auswertung eines solchen Codierwortes in dem Motorsteuergerät eingestellt werden können. Bei späteren Umcodierungen von zweiten Betriebseigenschaften, wofür ein neues Codierwort an das Motorsteuergerät gesendet wird, können die in dem Codierwort enthaltenen ersten Betriebseigenschaften beispielsweise für eine Konsistenzüberprüfung oder dergleichen verwendet werden.

Besonders vorteilhaft ist die Verwendung eines solchen Codierwortes bei der Verwendung eines Sperrbits, da dann auch beim ersten Auswerten des Codierwortes bereits ein standardisierter Auswertungs- und Codierungsalgorithmus verwendet werden kann, nachdem ja bei weiteren Codierungsvorgängen im selben Kraftfahrzeug aufgrund des Sperrbits dann kein Risiko mehr besteht, dass auch erste Betriebseigenschaften geändert werden können.

In einer besonders bevorzugten Ausgestaltung des erfindungsgemäßen Verfahrens kann vorgesehen sein, dass die Authentifizierung im Rahmen eines Anlernvorgangs erfolgt. Beim Anlernen des Motorsteuergeräts in einem neuen Kraftfahrzeug im Rahmen der Inbetriebnahme werden meist ohnehin eine Vielzahl von Daten verschlüsselt an das Motorsteuergerät übertragen, wobei solche Anlernvorgänge dann auch einen Authentifizierungsvorgang enthalten, der mit besonderem Vorteil beim erfindungsgemäßen Verfahren "mitbenutzt wird", um auch die Authentifizierung für die Einstellung der ersten Betriebseigenschaften zu liefern. So ist keine neue, zusätzliche Authentifizierung erforderlich, nachdem der Anlernvorgang ohnehin bei der Inbetriebnahme (und nur dann) stattfindet und daher bereits ein Authentifizierungsvorgang gegeben ist.

Beispielsweise kann als Authentifizierungsvorgang die Konfiguration einer Wegfahrsperre unter Beteiligung mehrerer Steuergeräte verwendet werden. Wegfahrsperren sind im Stand der Technik weithin bekannt. Bezüglich dieser wurde vorgeschlagen, die notwendige Information auf mehrere Steuergeräte zu verteilen, um eine Manipulation zu erschweren. Am Ende der Konfiguration der Wegfahrsperre wird überprüft, ob diese korrekt installiert wurde, so dass beispielsweise eine Prüfsumme gebildet werden kann oder dergleichen. Bereits an dieser Stelle wird dann, wenn die Wegfahrsperre nicht in Ordnung ist, jeglicher Einspritzvorgang im Kraftfahrzeug gesperrt. Erst dann, wenn die Wegfahrsperre korrekt konfiguriert wurde, kann, wenn nicht alle ersten Betriebseigenschaften bereits während der Konfiguration der Wegfahrsperre gesetzt werden, beispielsweise das Sperrbit gelöst werden und danach ein Einspeichern wenigstens des Teils der ersten Betriebseigenschaften in das Speicherelement erfolgen, woraufhin das Sperrbit wieder gesetzt wird.

Es kann ferner vorgesehen sein, dass wenigstens eine Betriebseigenschaft, insbesondere die Leistung des Kraftfahrzeugs, während der Konfiguration der Wegfahrsperre gespeichert wird. Insbesondere können auch alle ersten Betriebseigenschaften bereits während der ohnehin verschlüsselt stattfindenden und als Authentifizierungsvorgang zu betrachtenden Konfiguration der Wegfahrsperre gesetzt werden, häufig ist jedoch bereits ohnehin vorgesehen, dass die Leistung des Kraftfahrzeugs in Form einer Leistungsklasse im Rahmen der Konfiguration der Wegfahrsperre übermittelt wird. Entsprechend ist es nützlich, wenigstens diese Einstellung bereits während der Konfiguration der Wegfahrsperre vorzunehmen.

Neben dem Verfahren betrifft die vorliegende Erfindung auch ein Motorsteuergerät zur Verwendung in Kraftfahrzeugen mit unterschiedlichen Betriebseigenschaften, wobei wenigstens eine erste Betriebseigenschaft unveränderbar für ein Kraftfahrzeug festlegbar ist, welches insbesondere zur Durchführung eines Verfahrens nach einem der vorangehenden Ansprüche im Rahmen einer Kommunikation mit einer insbesondere kraftfahrzeugexternen Recheneinrichtung, insbesondere einem Tester, ausgebildet ist. Ein erfindungsgemäßes Motorsteuergerät enthält also nicht nur die Inhalte, also Software und/oder Hardware bezüglich genau eines Wertes einer ersten Betriebseigenschaft, sondern die Inhalte für mehrere Werte der ersten Betriebseigenschaften, beispielsweise für mehrere Leistungsklassen, für eine Aktivierung und eine Deaktivierung des Start-Stopp-Betriebes und/oder für mehrere Abgasbehandlungsvarianten. Weiterhin ist das Steuergerät so ausgebildet, dass nach der Festlegung der ersten Betriebseigenschaften während der Inbetriebnahme des Motorsteuergeräts für ein bestimmtes Kraftfahrzeug während der Lebensdauer des Motorsteuergeräts in diesem Kraftfahrzeugs keine Manipulation der ersten Betriebseigenschaften mehr möglich ist; das erfindungsgemäße Motorsteuergerät enthält also die zur Durchführung des erfindungsgemäßen Verfahrens, der reversiblen Einmalcodierung, notwendigen Software- und/oder Hardwarekomponenten. So kann beispielsweise vorgesehen sein, dass ein EEPROM zur für ein Kraftfahrzeug unveränderlichen Speicherung wenigstens eines Teil der ersten Betriebseigenschaften vorgesehen ist.

Zur Inbetriebnahme des erfindungsgemäßen Motorsteuergeräts kann also beispielsweise folgenderweise vorgegangen werden. Handelt es sich um ein fabrikneues Motorsteuergerät, wird dieses ohne eingetragenes Codierwort im EEPROM im Kraftfahrzeug verbaut und sodann über die Konfiguration der Wegfahrsperre in dem Kraftfahrzeug angelernt. Dabei kann bereits eine Leistungsklasse als erste Betriebseigenschaft gesetzt werden. Anschließend wird das Motorsteuergerät codiert, indem beispielsweise über die externe Kommunikationseinrichtung oder über eine sonstige Kommunikationsverbindung, beispielsweise eine Internet-Verbindung, das Codierwort empfangen wird. Nach entsprechender Codierung des Motorsteuergeräts werden die als reversibel einmalcodierbar gekennzeichneten Speicherplätze des Codierwortes im EEPROM eingefroren, das bedeutet, es wird beispielsweise ein Sperrbit für die die ersten Betriebseigenschaften enthaltenden Speicherplätze gesetzt. Diese Speicherplätze/Codierzellen können nicht mehr ohne einen Anlern-/Umlernvorgang der Wegfahrsperre umcodiert werden, während die restlichen, zweiten Betriebseigenschaften entsprechenden Speicherplätze, die anderen Teilen des Codierwortes entsprechen, beliebig oft umcodiert werden können.

Bei einem gebrauchten Motorsteuergerät ist das Motorsteuergerät bereits angelernt, codiert und hat damit bereits "verriegelte" Speicherplätze im EEPROM, beispielsweise eine Einstellung auf Abgasbehandlung nach EU5 und aktivierten Start-Stopp-Betrieb. Das Motorsteuergerät wird nun in einem anderen Kraftfahrzeug, welches beispielsweise eine Abgasbehandlung nach EU2 und keinen Start-Stopp-Betrieb aufweist, verbaut. Folglich kann das Motorsteuergerät im aktuellen Zustand nicht in diesem Kraftfahrzeug betrieben werden, so dass es nun über die Konfiguration der Wegfahrsperre an das neue Kraftfahrzeug angelernt wird, wobei das Sperrbit gelöst wird und gegebenenfalls das komplette Codierwort im EEPROM wieder gelöscht wird. Während der Konfiguration der Wegfahrsperre kann auch bereits die Leistungsklasse des neuen Kraftfahrzeugs gesetzt werden. Anschließend wird das Motorsteuergerät wieder codiert, indem das Codierwort empfangen und entsprechend im EEPROM eingespeichert wird, wobei als reversibel einmalcodierbar gekennzeichnete Speicherplätze des Codierwortes im EEPROM wiederum durch Setzen des Sperrbits eingefroren werden. Auf diese Weise ist auch bei der Verwendung in einem weiteren Kraftfahrzeug eine Manipulation bezüglich der ersten Betriebseigenschaften nicht möglich. Weitere im Codierwort enthaltene Betriebseigenschaften können jedoch beliebig umcodiert werden.

Weitere Vorteile und Einzelheiten der vorliegenden Erfindung ergeben sich aus den im Folgenden beschriebenen Ausführungsbeispielen sowie anhand der Zeichnung. Dabei zeigen:
- Fig. 1: eine Prinzipskizze eines erfindungsgemäßen Steuergeräts,
- Fig. 2: ein Kraftfahrzeug bei der Inbetriebnahme des Motorsteuergeräts, und
- Fig. 3: einen Ablaufplan eines Ausführungsbeispiels des erfindungsgemäßen Verfahrens.

Fig. 1 zeigt eine Prinzipskizze eines erfindungsgemäßen Motorsteuergeräts 1. In dem Motorsteuergerät 1 sind verschiedene Funktionalitäten als Software- und/oder Hardwarebausteine abgelegt. Dabei enthält das Motorsteuergerät 1 insbesondere, wie in Fig. 1 angedeutet, mehrere Komponenten 2 für unterschiedliche Leistungsklassen, Komponenten 3 für einen Betrieb mit Start-Stopp-Funktionalität und ohne Start-Stopp-Funktionalität und Komponenten 4 für verschiedene Arten der Abgasbehandlung. Die Leistungsklasse, die Art der Abgasbehandlung und die Aktivierung oder Deaktivierung des Start-Stopp-Betriebs sind erste Betriebseigenschaften, die sich dadurch auszeichnen, dass sie für ein bestimmtes Kraftfahrzeug festgelegt werden müssen, d. h. unveränderbar und manipulationssicher sein sollen. Grund hierfür ist, dass beispielsweise ein Betrug bei einer Inspektion durch Manipulation des Motorsteuergeräts 1 und/oder eine Verletzung gesetzlicher Vorgaben vermieden werden sollen. Selbstverständlich ist es auch denkbar, weitere erste Betriebseigenschaften zu betrachten, die für ein bestimmtes Kraftfahrzeug unveränderbar in dem Motorsteuergerät 1 eingestellt werden sollen.

Es sei an dieser Stelle angemerkt, dass das Motorsteuergerät 1 auch mehrere Komponenten für unterschiedliche weitere, zweite Betriebseigenschaften enthält, die während der Lebensdauer des Motorsteuergeräts innerhalb eines bestimmten Kraftfahrzeugs veränderbar, also umcodierbar, sein sollen.

Des Weiteren umfasst das Motorsteuergerät 1 die nötigen Komponenten 5, wiederum Software- und/oder Hardware-Komponenten, um das erfindungsgemäße Verfahren durchführen zu können, welches eine reversible Einmalcodierung bezüglich der ersten Betriebseigenschaften erlaubt. Zur Speicherung wenigstens eines Teils der ersten Betriebseigenschaften und der zweiten Betriebseigenschaften, die dem Motorsteuergerät 1, beispielsweise durch einen Tester, als Codierwort zur Verfügung gestellt werden, enthält das Motorsteuergerät 1 ein EEPROM 6.

Wird das Motorsteuergerät 1 als noch uncodiertes Motorsteuergerät 1 oder gebrauchtes Motorsteuergerät 1, wie in Fig. 2 gezeigt, in ein bestimmtes Kraftfahrzeug 7 verbaut, können während und/oder nach einem Authentisierungsvorgang im Rahmen der Inbetriebnahme des Motorsteuergeräts 1 die ersten Betriebseigenschaften eingestellt und unveränderbar, also manipulationssicher, für dieses Kraftfahrzeug 7 gespeichert werden. Zur Inbetriebnahme kommuniziert das Motorsteuergerät 1 beispielsweise mit einer externen Recheneinrichtung 8, beispielsweise einem Tester.

Fig. 3 zeigt nun den Ablaufplan eines Ausführungsbeispiels des erfindungsgemäßen Verfahrens. In einem Schritt 9 wird die Kommunikationsverbindung zwischen dem Motorsteuergerät 1 und der externen Recheneinrichtung 8 aufgebaut, so dass beispielsweise Daten über das Kraftfahrzeug 7 aus einer Datenbank abgerufen werden können. Im Rahmen des nun folgenden Anlernvorgangs oder Umlernvorgangs 10, von dem nur die für das erfindungsgemäße Verfahren relevanten Schritte dargestellt sind, erfolgt nun unter anderem auch die Konfiguration einer Wegfahrsperre. Diese ist vorliegend so ausgebildet, dass sie ihre Daten auf mehrere Steuergeräte, unter ihnen das Motorsteuergerät 1, verteilt. Im Rahmen der Konfiguration der Wegfahrsperre wird nun auch eine Information über die Leistungsklasse des Kraftfahrzeugs 7 aus der Datenbank erhalten, Schritt 11. In einem Schritt 12 wird nun überprüft, ob die entsprechenden Komponenten 2 für diese Leistungsklasse in dem Motorsteuergerät 1 enthalten sind und das Motorsteuergerät 1 wird auf die entsprechende Leistungsklasse eingestellt. Nachdem die Leistung eine erste Betriebseigenschaft ist, kann diese Einstellung nur im Rahmen dieses Anlernvorgangs, konkret der Konfiguration der Wegfahrsperre, erfolgen, welche verschlüsselt erfolgt und einen Authentifizierungsvorgang bedingt bzw. darstellt. Mithin ist eine Änderung der Einstellung der Leistungsklasse als erste Betriebseigenschaft immer nur im Rahmen einer Inbetriebnahme bzw. eines Anlernens des Motorsteuergeräts 1 möglich, eine Umcodierung zu einem späteren Zeitpunkt, mithin eine Manipulation, ist nicht durchführbar.

In einem Schritt 13 wird überprüft, ob die Wegfahrsperre korrekt konfiguriert wurde, mithin im Übrigen auch, ob die Leistungsklasse korrekt eingestellt wurde, nachdem diese im vorliegenden Ausführungsbeispiel einen Teil der verteilt vorgesehenen Wegfahrsperreninformation bildet, bei dessen Manipulation eine Inkonsistenz festgestellt wird.

Wird, beispielsweise anhand einer Prüfsumme, festgestellt, dass ein Fehler der Wegfahrsperre vorliegt, so erfolgt in einem Schritt 14 ein Fehlerspeicher-Eintrag und ein Deaktivieren jeglicher Einspritzmöglichkeit, so dass das Kraftfahrzeug 7 nicht gestartet werden kann.

Ist die Wegfahrsperre jedoch in Ordnung, so wird in einem Schritt 15 ein Sperrbit im EEPROM 6 auf den Wert "gelöst" gesetzt, so dass auch weiteren ersten Betriebseigenschaften, hier der Aktivierung/Deaktivierung des Start-Stopp-Betriebs und der Abgasbehandlung, zugeordnete Speicherplätze im EEPROM 6 beschrieben werden können. Zudem kann vorgesehen sein, dass die dem gesamten Codierwort zugeordneten Speicherplätze im EEPROM 6 gelöscht werden. Bei einem erstmals eingesetzten Motorsteuergerät 1 sind hier selbstverständlich noch keine Werte enthalten, bei einer Wiederverwertung des Motorsteuergeräts 1 in einem neuen Kraftfahrzeug 7 wird so jedoch eine Umcodierung auf das neue Kraftfahrzeug 7 erlaubt.

Anschließend erfolgt ein Standardcodiervorgang in einem Schritt 16, wozu dem Motorsteuergerät 1 das Codierwort 17 übermittelt wird, das in kompakter Form die Werte aller Betriebseigenschaften oder aller Betriebseigenschaften außer der Leistungsklasse enthält. Das Codierwort 17 wird nun ausgewertet, um entsprechend Speicherplätze in EEPROM 6 zu beschreiben, wobei, da das Sperrbit gelöst ist, auch die den ersten Betriebseigenschaften Abgasbehandlung und Start-Stopp-Betrieb zugeordneten Speicherplätze in Schritt 16 beschrieben werden können. Auch die Speicherplätze für zweite Betriebseigenschaften, die im späteren Verlauf noch umcodierbar sein sollen, werden jedoch in Schritt 16 bereits gesetzt.

In einem Schritt 18 schließlich wird das Sperrbit wieder auf "Verriegelung" gesetzt, so dass lediglich noch die zweiten Betriebseigenschaften zugeordneten Speicherplätze des EEPROM 6 geändert werden können, wenn eine spätere Umcodierung erfolgt. Die ersten Betriebseigenschaften sind während der gesamten Lebensdauer des Motorsteuergeräts 1 in dem Kraftfahrzeug 7 unveränderbar, mithin manipulationssicher, da die Verriegelung durch das Sperrbit nur aufgehoben würde, wenn ein neuer Anlernvorgang, konkret die sichere Konfiguration der Wegfahrsperre, erfolgen würde. Eine Umcodierung zweiter Betriebseigenschaften ist jedoch problemlos in einem weiteren Standardcodierungsschritt 16 denkbar, wobei dann wiederum ein entsprechendes Codierwort 17 ausgewertet wird. Die ersten Betriebseigenschaften jedoch nicht umgesetzt werden können.

## Patentansprüche

1. Verfahren zum reversiblen, manipulationssicheren Codieren eines Motorsteuergeräts (1) für ein Kraftfahrzeug (7), welches zur Verwendung in Kraftfahrzeugen (7) mit unterschiedlichen Betriebseigenschaften ausgebildet ist, wobei wenigstens eine erste Betriebseigenschaft unveränderbar für ein Kraftfahrzeug (7) festgelegt wird, bei welchem Verfahren bei der Inbetriebnahme des Motorsteuergeräts (1) die erste Betriebseigenschaft während und/oder nach einem im Rahmen der Inbetriebnahme verwendeten Authentifizierungsvorgang in das Motorsteuergerät (1) derart eingespeichert wird, dass sie nur während und/oder nach einem weiteren Authentifizierungsvorgang änderbar ist.

2. Verfahren nach Anspruch 1,
**dadurch gekennzeichnet,**
**dass** als erste Betriebseigenschaft die Leistung des Kraftfahrzeugs (7) und/oder die Abgasbehandlung des Kraftfahrzeugs (7) und/oder die Aktivierung oder Deaktivierung eines Start-Stop-Betriebes verwendet werden.

3. Verfahren nach Anspruch 1 oder 2,
**dadurch gekennzeichnet,**
**dass** wenigstens ein Teil der ersten Betriebseigenschaften in einem Speicherelement des Motorsteuergeräts (1), insbesondere einem EEPROM (6), gespeichert werden.

4. Verfahren nach Anspruch 3,
**dadurch gekennzeichnet,**
**dass** nach dem Speichern wenigstens des Teils der ersten Betriebseigenschaften ein den Schreibzugriff auf die Speicherplätze der ersten Betriebseigenschaften sperrendes Sperrbit gesetzt wird.

5. Verfahren nach Anspruch 4,
**dadurch gekennzeichnet,**
**dass** im Rahmen und/oder unmittelbar nach Abschluss des Authentifizierungsvorgangs das Sperrbit gelöst wird.

6. Verfahren nach Anspruch 4 oder 5,
**dadurch gekennzeichnet,**
**dass** wenigstens der Teil der ersten Betriebseigenschaften während der ersten Auswertung eines insbesondere auch die nicht den ersten Betriebseigenschaften entsprechenden zweiten Betriebseigenschaften definierenden Codierwortes (17) gespeichert wird.

7. Verfahren nach einem der vorangehenden Ansprüche,
**dadurch gekennzeichnet,**
**dass** die Authentifizierung im Rahmen eines Anlernvorgangs (10) erfolgt.

8. Verfahren nach Anspruch 7,
**dadurch gekennzeichnet,**
**dass** als Authentifizierungsvorgang die Konfiguration einer Wegfahrsperre unter Beteiligung mehrerer Steuergeräte verwendet wird.

9. Verfahren nach Anspruch 8,
**dadurch gekennzeichnet,**
**dass** wenigstens eine erste Betriebseigenschaft, insbesondere die Leistung des Kraftfahrzeugs (1), während der Konfiguration der Wegfahrsperre gespeichert wird.

10. Motorsteuergerät (1) zur Verwendung in Kraftfahrzeugen (7) mit unterschiedlichen Betriebseigenschaften, wobei wenigstens eine erste Betriebseigenschaft unveränderbar für ein Kraftfahrzeug (1) festlegbar ist, ausgebildet zur Durchführung eines Verfahrens nach einem der vorangehenden Ansprüche im Rahmen einer Kommunikation mit einer kraftfahrzeugexternen Recheneinrichtung (8), insbesondere einem Tester.

11. Motorsteuergerät nach Anspruch 10,
**dadurch gekennzeichnet,**
**dass** ein EEPROM (6) zur für ein Kraftfahrzeug (1) unveränderlichen Speicherung wenigstens eines Teils der ersten Betriebseigenschaften vorgesehen ist.

## Claims

1. Method for reversibly encoding an engine controller (1) for a motor vehicle (7) in a manipulation-proof manner, which engine controller is designed for use in motor vehicles (7) having different operating characteristics, wherein at least a first operating characteristic is defined as being invariable for a motor vehicle (7), in which method, when the engine controller (1) is commissioned, the first operating characteristic is stored in the engine controller (1) during and/or after an authentication process used for commissioning, in such a way that said first operating characteristic can only be changed during and/or after a further authentication process.

2. Method according to claim 1, **characterised in that** the performance of the motor vehicle (7) and/or exhaust gas treatment in the motor vehicle (7) and/or the activation or deactivation of a start/stop mode are used as the first operating characteristic.

3. Method according to either claim 1 or claim 2, **characterised in that** at least some of the first operating characteristics are stored in a storage element of the engine controller (1), in particular an EEPROM (6).

4. Method according to claim 3, **characterised in that**, after at least some of the first operating characteristics have been stored, an inhibit bit is set which inhibits write access to the memory location of the first operating characteristics.

5. Method according to claim 4, **characterised in that** the inhibit bit is cleared during and/or immediately following termination of the authentication process.

6. Method according to either claim 4 or claim 5, **characterised in that** at least some of the first operating characteristics are stored during the first evaluation of a codeword (17) which in particular also defines the second operating characteristics which do not correspond to the first operating characteristics.

7. Method according to any of the preceding claims, **characterised in that** authentication takes place during a teaching process (10).

8. Method according to claim 7, **characterised in that** configuring an immobiliser with the participation of a plurality of controllers is used as the authentication process.

9. Method according to claim 8, **characterised in that** at least a first operating characteristic, in particular the performance of the motor vehicle (1), is stored during configuration of the immobiliser.

10. Engine controller (1) for use in motor vehicles (7) which have different operating characteristics, wherein at least a first operating characteristic is defined as being invariable for a motor vehicle (1), said engine controller being designed to carry out a method according to any of the preceding claims during communication with a computer (8), in particular a tester, not located inside the motor vehicle.

11. Engine controller according to claim 10, **characterised in that** an EEPROM (6) is provided for storing at least some of the first operating characteristics such that they are invariable for a motor vehicle (1).

## Revendications

1. Procédé de codage réversible anti-manipulation d'un appareil de commande de moteur (1) pour un véhicule automobile (7), qui est conformé pour une utilisation dans des véhicules automobiles (7) ayant différentes propriétés de fonctionnement, dans lequel au moins une première propriété de fonctionnement est établie de manière non modifiable pour un véhicule automobile (7), dans lequel procédé, lors de la mise en service de l'appareil de commande de moteur (1), la première propriété de fonctionnement est mémorisée dans l'appareil de commande de moteur (1) pendant et/ou après une opération d'authentification utilisée dans le cadre de la mise en service de sorte qu'elle puisse être modifiée uniquement pendant et/ou après une autre opération d'authentification.

2. Procédé selon la revendication 1,
**caractérisé en ce que** :
l'on utilise comme première propriété de fonctionnement la puissance du véhicule automobile (7) et/ou le traitement des gaz brûlés du véhicule automobile (7) et/ou l'activation ou la désactivation d'un mode d'exploitation marche-arrêt.

3. Procédé selon la revendication 1 ou la
revendication 2,
**caractérisé en ce que** :
au moins une partie des premières propriétés de fonctionnement est mémorisée dans un élément de mémoire de l'appareil de commande de moteur (1), en particulier une EEPROM (6).

4. Procédé selon la revendication 3,
**caractérisé en ce que** :
après mémorisation au moins de la partie des premières propriétés de fonctionnement est activé un bit de blocage verrouillant l'accès d'enregistrement aux emplacements de mémoire des premières propriétés de fonctionnement.

5. Procédé selon la revendication 4,
**caractérisé en ce que** :
le bit de blocage est déverrouillé dans le cadre et/ou directement après clôture de l'opération d'authentification.

6. Procédé selon la revendication 4 ou la
revendication 5,
**caractérisé en ce que** :
au moins une partie des premières propriétés de fonctionnement est mémorisée au cours de la première évaluation d'un mot de code (17) définissant également les secondes propriétés de fonctionnement ne correspondant pas aux premières propriétés de fonctionnement.

7. Procédé selon l'une quelconque des revendications précédentes,
**caractérisé en ce que** :
l'authentification se fait dans le cadre d'une opération de formation (10).

8. Procédé selon la revendication 7,
**caractérisé en ce que** :
l'on utilise comme opération d'authentification la configuration d'un antivol en faisant participer plusieurs appareils de commande.

9. Procédé selon la revendication 8,
**caractérisé en ce que** :
l'on mémorise au moins une première propriété de fonctionnement, en particulier la puissance du véhicule automobile (1), au cours de la configuration de l'antivol.

10. Appareil de commande de moteur (1) pour utilisation dans des véhicules automobiles (7) ayant différentes propriétés de fonctionnement, dans lequel au moins une première propriété de fonctionnement peut être établie de manière non modifiable pour un véhicule automobile (1), conformé pour effectuer un procédé selon l'une quelconque des revendications précédentes dans le cadre d'une communication avec un appareil de calcul (8) extérieur au véhicule automobile, en particulier un contrôleur.

11. Appareil de commande de moteur selon la revendication 10,
**caractérisé en ce que** :
il est prévu une mémoire EEPROM (6) pour la mémorisation - non modifiable pour un véhicule automobile (1) - au moins d'une partie des premières propriétés de fonctionnement.
